# EUROPÄISCHE PATENTANMELDUNG

(11) **EP 0 291 695 A2**
(43) Veröffentlichungstag der Anmeldung: **23.11.1988**
(21) Anmeldenummer: 88106026.3
(22) Anmeldetag: 15.04.1988
(51) Int. Cl.: B65D 1/20

(54) **Fass aus thermoplastischem Kunststoff**

(30) Priorität: 23.04.1987 DE 8705916 U
(71) Anmelder: Kautex-Werke Reinold Hagen Aktiengesellschaft, D-53229 Bonn (DE)
(72) Erfinder: Baden, Reiner, D-5205 St. Augustin 1 (DE); Esser, Klaus, D-5100 Aachen (DE); Richter, Benno, D-5205 St. Augustin 3 (DE)
(74) Vertreter: Koepsell, Helmut, Dipl.-Ing.

(57) **Zusammenfassung**

Die Erfindung betrifft ein Faß aus thermoplastischem Kunststoff, das an seinem Oberboden wenigstens eine Öffnung aufweist ist, die durch ein mit Gewinde versehenes Stutzenteil (24) begrenzt ist. Letzteres ist in einer muldenförmigen Vertiefung des Oberbodens so angeordnet, daß es zumindest teilweise in das Innere des Fasses hineinragt. Dabei ist das Stutzenteil (24) an seinem Abschnitt, der in das Innere des Fasses (10) hineinragt, mit wenigstens einer Durchrechung (60) versehen, die vorteilhaft so angeordnet ist, daß sie an ihrer dem Oberboden (14) zugekehrten Seite mit der inneren Begrenzung des die muldenförmige Vertiefung (20) begrenzenden Bodenbereichs abschließt.

## Beschreibung

Die Erfindung betrifft ein Faß gemäß dem Oberbegriff des Anspruchs 1.

An ein solches Faß werden bestimmte Anforderungen gestellt, von denen bislang eine ausreichende Widerstandsfähigkeit gegen äußere Krafteinwirkungen insbesondere durch Stöße und Schläge bei der Ausgestaltung des Fasses im Vordergrund gestanden haben. Im Zuge der Berücksichtigung der Belange der Umwelt muß nunmehr zunehmend auch der Forderung Rechnung getragen werden, ein derartiges Faß restlos entleeren zu können um zu vermeiden, daß nach der Entleerung im Faß verbleibenden Restmengen des Füllgutes unkontrolliert in die Umwelt gelangen und diese belasten.

Zur Erzielung einer möglichst restlosen Entleerung eines Fasses oder auch anderer, ähnlicher Behälter ist es allgemein bekannt, das Stutzenteil mit der von ihm begrenzten Entleerungsöffnung nahe der Wand des Behälters anzuordnen, so daß in der üblichen Schräglage des Behälters bei der Restentleerung sich im ersterem keine Bereiche befinden, die tiefer liegen als der untere Scheitelpunkt der im allgemeinen kreisrunden Öffnung. Die Anordnung des die Entleerungsöffnung begrenzenden Stutzenteils in unmittelbarer Nähe der Faßwandung hat aber den Nachteil, daß das Stutzenteil auch bei Anordnung in einer muldenförmigen Vertiefung des Oberbodens gegen seitlich von außen auf das Faß zur Einwirkung kommende Kräfte weniger geschützt ist. Dies gilt sowohl für Kräfte, die unmittelbar auf das Stutzenteil einwirken, als auch für auf den Faßrand einwirkende Beanspruchungen, die beispielsweise bei einem Fall aus größerer Höhe wirksam werden, da die dabei eintretende Verformung des Faßrandes zwangsläufig sich auch auf das Stutzenteil und den es tragenden Bereiches des Oberbodens auswirkt, wodurch Spannungsspitzen in diesem Bereich entstehen, die zum Auftreten von Rissen und anderen Beschädigungen führen können.

Diese Schwierigkeiten können dadurch etwas verringert werden, daß das Stutzenteil um ein bestimmtes Ausmaß in das Innere des Fasses hineinragt. Dadurch wird erreicht, daß einerseits der nach oben gegenüber dem die Entleerungsöffnung aufweisenden Bereich des Oberbodens vorstehende Abschnitt des Stutzens merklich kürzer ist, so daß auch die Tiefe der das Stutzenteil aufnehmenden Mulde entsprechend geringer gewählt werden kann. Andererseits muß das Stutzenteil lang genug ausgeführt werden, um einem Verschlußstopfen, der in das mit einem entsprechenden Innengewebe versehenen Stutzenteil eingeschraubt wird, einen ausreichend festen Sitz zu geben. Die Verringerung der Tiefe der das Stutzenteil aufnehmenden Mulde im Oberboden des Fasses führt zur einer Verringerung der Größe jener Bereiche des Fasses, die in der geneigten Lage bei der Restentleerung unterhalb des unteren Scheitelpunktes der Entleerungsöffnung liegen. Allerdings stellt jedoch jener Abschnitt des Stutzenteils, der in das Innere des Fasses hineinragt, innenseitig eine Abschirmung der Entleerungsöffnung dar, so daß ein Füllgutrest dessen Menge abhängt von der axialen Erstreckung des in das Innere des Fasses hineinragenden Abschnittes des Stutzenteils, nicht mehr in die Entleerungsöffnung abfließen kann. Mithin ist eine restlose oder nahezu restlose Entleerung eines so ausgebildeten Fasses nicht möglich, obwohl durch die verringerte Tiefe der die Entleerungsöffnung unddas zugehörige Stutzenteil aufnehmenden Mulde die Bereiche im Faß, in denen sich Füllgut unterhalb des unteren Scheitelpunktes der Entleerungsöffnung ansammeln kann, kleiner werden.

Der Erfindung liegt die Aufgabe zu Grunde, ein Faß der einleitend beschriebenen Art so auszugestalten, daß eine Entleerung desselben möglich ist, ohne das ins Gewicht fallende Restfüllgutmengen im Faß verbleiben. Außerdem wird angestrebt, daß in der letzten Phase des Entleerungsvorgangs im Bereich der muldenförmigen Vertiefung befindliches Füllgut nicht ohne weiteres in die anderen Bereiche des Oberbodens fließen kann, die in der geneigten Entleerungsposition des Fassses tiefer liegen als der Boden der muldenförmigen Vertiefung. Ferner soll eine Ausgestaltung möglich sein, bei welcher keine oder volumensmäßig nicht ins Gewicht fallende Bereiche des Fasses in der geneigten Entleerungsstellung desselben unterhalb des unteren Scheitelpunktes der Entleerungsöffnung liegen.

Zur LÖsung dieser Aufgabe schlägt die Erfindung vor, daß das Stutzenteil an seinem Abschnitt, welcher in das Innere des Fasses hineinragt mit wenigstens einer Druchbrechung versehen ist, durch die das Füllgut in das Stutzenteil einfließen kann. Die Durchbrechung(en) sollten an ihrer dem Oberboden zugekehrten Seite mit der inneren Begrenzung der muldenförmigen Vertiefung im Oberboden abschließen.

Es kann zweckmäßig sein, die Durchbrechung(en) zum innerhalb des Faßinneren befindlichen stirnseitigen Ende des Stutzenteils hin offen auszubilden. Dies ist z.B. dann zweckmäßig, wenn das Stutzenteil im Spritzgießverfahren hergestellt wird, da es mit zum stirnseitigen Ende hin offenen Druchbrechungen, die somit stirnseitige Ausnehmungen des Stutzenteiles darstellen, leichter zu entformen ist. Andererseits wird ein Stutzenteil, dessen Durchbre chungen allseits von Wandbereichen des Stutzenteils begrenzt sind, so daß letzteres an seinem stirnseitigen Ende von einer umlaufenden Wand begrenzt ist, eher geeignet sein, die beim festen Einschrauben eines Schraubstopfens auftretenden Kräfte aufzunehmen, ohne daß die Gefahr des Aufspreizens des Stutzenteiles an seinem inneren, stirnseitigen Ende besteht, wodurch der sichere Sitz des Schraubstopfens im Stutzenteil beeinträchtigt werden könnte.

Gemäß einem weiterem Vorschlag der Erfindung kann der Oberboden des Fasses im Bereich der muldenförmigen Vertiefung mit einem in das Faßinnere vorstehende schwellenartigen Vorsprung versehen sein, dessen Verlauf der Kontur der Vertiefung angepaßt ist, und zwar zweckmäßig derart, daß der schwellenförmige Vorsprung entlang der äußeren Begrenzung der Vertiefung verläuft. Der Vorsprung kann durch eine Falte im Boden der muldenförmigen Vertiefung gebildet sein, so daß dem inneren schwellenförmigen Vorsprung eine äußere nutförmige Vertiefung entspricht.

Der innere schwellenförmige Vorsprung steht in der Entleerungsstellung des Fasses, in welcher es gegenüber der aufrechten Position um mehr als neunzig Grad geneigt ist, gegenüber den übrigen Bereichen des Oberbodens nach oben vor. In der letzten Phase der Restentleerung, wenn das im Faß noch befindliche Restfüllgut sich nur noch oder überwiegend im Bereich der muldenförmigen Vertiefung 20 befindet, verhindert der schwellenförmige Vorsprung, daß das auf der Innenseite des Bodenbereichs der muldenförmigen Vertiefung sich sammelnde Füllgut bei unsachgemäßer Bewegung des Fasses ganz oder teilweise wieder in den übrigen Bereich des Oberbodens zurückläuft, der in der Entleerungsposition tiefer liegt als der Bereich in unmittelbarer Umgebung der Entleerungsöffnung. Der Vorsprung kann das Stutzenteil allseits mit Ausnahme der dem Außenrand des Fasses zugekehrten Begrenzung der muldenförmigen Vertiefung umgeben. Es kann aber auch zweckmäßig sein, den schwellenförmigen Vorsprung an seinen dem Faßrand zugekehrten Endbereichen vor dem Faßrand im Boden der muldenförmigen Vertiefung oder in angerenzenden Wand- und/oder Bodenbereichen auslaufen zu lassen, so daß in diesem Bereich stehendes Füllgut auch von außerhalb des Bodenbereichs der Mulde ungehindert in Richtung auf die Entleerungsöffnung fließen kann. Die konkrete Ausgestaltung wird von jeweiligen Gegebenheiten abhängig sein. So ist es möglich, die muldenförmige Vertiefung so auszubilden, daß die beiden seitlichen Begrenzungen derselben in Richtung auf den Rand des Fasses einen größer werdenden Abstand voneinander aufweisen, wobei das Ausmaß der Erweiterung der muldenförmigen Vertiefung in Richtung auf den Faßrand so gewählt sein kann, daß in der um mehr als neunzig Grad über der aufrechten Position geneigten Entleerungsstellung des Fasses keine Stelle in Faßinneren tiefer liegt als die tiefste Stelle der mit dem Faßinneren in Verbindung stehenden zugeordneten Entleerungsöffnung. Bei einer solchen Ausgestaltung des Fasses würde das Vorhandensein eines schwellenförmigen Vorsprungs im Bereich der Faßwandung gegebenenfalls ein ungehindertes Fließen des Füllguts in Richtung auf die Entleerungsöffnung behindern. Dies würde auch dann der Fall sein, wenn sich die Entleerungsöffnung zur Erzielung einer möglichst restlosen Entleerung unmittelbar oder nahe am Faßrand befindet.

Im übrigen kann die Anordnung so getroffen sein, daß die außerhalb des Fasses befindliche obere Stellfläche des Stutzenteils und/oder die obere Begrenzungsfläche eines in das Stutzenteil eingeschraubten Verschlußstopfens bzw. einer auf das Stutzenteil aufzuschraubenen Schraubkappe in der Ebene des Oberbodens des Fasses liegt bzw. liegen, um so ebenfalls als Standfläche zu dienen.

In der Zeichnung ist ein Ausführungsbeispiel der Erfindung dargestellt. Es zeigen:
Figur 1 die Draufsicht eines Spundfasses,
Figur 2 die dazugehörige Seitenansicht,
Figur 3 einen etwa radialen Längsschnitt durch den Bereich des Fasses, der die in den Figuren 1 und 2 rechts dargestellte Öffnung enthält,
Figur 4 eine der Figur 3 entsprechende Darstellung einer anderen Ausführungsform,
Figur 5 - 7 das Faß gemäß Ausführungsform nach Figur 3 in drei aufeinanderfolgenden Positionen während der Restentleerung,
Figur 8 eine Ansicht in Richtung der Pfeile VIII -VIII der Figur 5.

Bei beiden in der Zeichnung dargestellten Ausführungsformen besteht das Faß 10 aus Faßkörper 12, Oberboden 14 und dem nicht dargestellten Unterboden. Der Oberboden 14 ist mit zwei muldenförmigen Vertiefungen 18 bzw. 20 versehen, in denen jeweils ein Stutzen 22 bzw. 24 angeordnet ist. Jeder Stutzen begrenzt eine Öffnung 26 bzw. 28.

Die Öffnung 28 dient der Restentleerung. Dazu wird das Faß in die in den Fig. 5 - 7 dargestellten Positionen verschwenkt. Die normale Entleerung wird üblicherweise durch die Öffnung 26, z.B. unter Verwendung eines an eine Pumpe angeschlossenen Rohres, welches durch die Öffnung 26 in das Innere des Fasses bis in Nähe von dessen Boden eingeführt wird, bewirkt. Dabei kann die Öffnung 28 der Belüftung dienen.

Beide Stutzen 22 und 24 sind so angeordnet und bezüglich ihrer axialen Erstreckung so bemessen, daß sie nach oben nicht über die obere Stirnfläche 30 vorstehen, so daß letztere als Stapelfläche genutzt werden kann. Bei dem in der Zeichnung dargestellten Ausführungsbeispiel enden beide Stutzen 22 und 24 etwas unterhalb der oberen Stirnfläche 30 des Oberbodens 14.

Das Faß 10 ist im Bereich des Oberbodens 14 und des Unterbodens mit jeweils einem umlaufenden Ring 31 versehen, der im Querschnitt etwa L-förmig ausgebildet ist und mit dem jeweils zugehörigem Boden eine zum jeweils zugehörigen Faßende hin offenen Nut 33 begrenzt.

Beide muldenförmigen Vertiefungen 18 bzw.20 werden von jeweils einem geneigt verlaufendem Wandbereich 34 bzw. 36 begrenzt, der die Verbindung zwischen dem die Stirnfläche 30 aufweisenden oberen Bereich des Oberbodens 14 und dem die jeweilige muldenförmige Vertiefung 18 bzw. 20 begrenzenden Bodenbereich 38 bzw. 40 herstellt. Dabei ist die Anordnung so getroffen, daß die geneigt verlaufenden Wandbereiche 34 bzw. 36 in einem Abstand vom zugehörigen Stutzen 22 bzw. 24 angeordnet sind.

Beim rechts in den Figuren 1 - 3 dargestellten Stutzen 24 geht der Bodenbereich 40 der muldenförmigen Vertiefung 20 unter Zwischenschaltung eines schwellenartigen, in das Faßinnere vorstehenden Vorsprungs 42 in den schräg verlaufenden Wandbereich 36 über. Dieser schwellenartige Vorsprung 42 wird von einer faltenartigen Vertiefung im Bodenbereich 40 gebildet. Sie verläuft entlang dem unteren Ende des geneigten Wandbereichs 36, so daß sie während des Entleerungsvorganges, in dessen Verlauf das Faß 10 eine um mehr als 90° bis etwa 180° gegenüber der aufrechten Position gemäß Figur 2 geneigte Position einnimmt, nach oben über die innere Oberfläche des Bodenbereichs 40 der muldenförmigen Vertiefung 20 vorsteht und so diesen Bereich nach außen begrenzt und in diesem Bereich befindliches Füllgut insbesondere in der letzten Phase der Restentleerung gemäß etwa den Figuren 5 - 7 daran hindert, von der inneren Oberfläche des Bodenbereichs 40 in den dann tiefer liegenden Bereich 44 des Oberbodens 14 hineinzufließen, der durch den die Stirnfläche 30 tragenden Bodenbereich begrenzt wird. Im Ergebnis bildet somit der schwellenartige Vorsprung 42 die seitliche Begrenzung eines Sammelraums, in dessen etwa mittlerem Bereich sich die Entleerungsöffnung 28 befindet.

Wie insbesondere die Figuren 1 und 8 erkennen lassen, weisen die beiden seitlichen Begrenzungen 48, 50 der muldenförmigen Vertiefung 20 in Richtung auf den Rand, also den Ring 31, des Fasses einen größer werdenden Abstand voneinander auf, wobei dieser Abstand im Bereich des Faßrandes so gewählt ist, daß in der Entleerungsstellung des Fasses, wie sie etwa in Figur 5 der Zeichnung dargestellt ist, die an beiden Seiten in Umfangrichtung des Fasses an die muldenförmige Vertiefung angrenzenden Bereiche 52 und 54, die im wesentlichen begrenzt sind von der Faßwandung 56 und jeweils einem der an die Faßwandung angrenzenden Endabschnitte des geneigten Wandbereiches 36, nicht tiefer liegen als der untere Scheitelpunkt der Entleerungsöffnung 28. In diesem Fall ist es zweckmäßig, den schwellenartigen Vorsprung 42 gemäß der Darstellung Figur 8 an seinen beiden Enden in einem kurzen Abstand von der Faßwandung 56 im Boden 40 der muldenförmigen Vertiefung 28 oder gegebenenfalls auch in dem schrägen Wandbereich 36 auslaufen zu lassen, um so nahe der Faßwandung einen freien Durchgang für das sich in den Bereichen 52 und 54 sammelnde Füllgut zu erreichen.

Der Stutzen 24 wird zunächst getrennt vom eigentlichen Faß hergestellt und dann mit diesem durch Schweißen oder sonstwie in geeigneter Weise verbunden. Dabei ragt der Stutzen 24 mit seinem unteren Teil in das Faßinnere hinein. Diese Ausgestaltungerlaubt es, den Bereich des Stutzens, der nach oben über den Boden 40 der muldenförmigen Vertiefung 20 vorsteht, kürzer zu machen. Dadurch kann auch die vertikale Erstreckung der muldenförmigen Vertiefung 20 geringerwerden. Dies wird im allgemeinen die Bedingungen für die möglichst restlose Entleerung des Fasses insofern verbessern, als dann das Ausmaß, um welches die seitlichen Begrenzungen 48,50 der Vertiefung 20 divergieren müssen, um die Bildung von beim Entleeren unterhalb der Öffnung liegenden Bereichen im Faß zu verhindern, kleiner sein kann. Dadurch wird die Erstreckung der Vertiefung 20 in einer Ebene senkrecht zur Längsachse des Fasses kleiner, was zu einer Vergrößerung der als Stapelfläche dienenden Stirnfläche 30 führt.

An dem in das Faßinnere hineinragenden Abschnitt ist der Stutzen 24 mit Durchbrechungen 60 versehen, die ein ungehindertes Einfließen des Füllgutes in den Stutzen beim Entleerungsvorgang ermöglichen. Die Durchbrechungen 60 sind so angeordnet, daß sie an ihrer dem zugehörigem Faßende zugekehrten Seite mit der inneren Begrenzung des Bodens 40 abschließen. Die Durchbrechungen 60 sind als Löcher in der Wandung des Stutzens 24 ausgebildet, die über ihren gesamten jeweiligen Umfang von der Stutzenwandung begrenzt sind.

Das Ausführungsbeispiel gemäß Figur 4 stimmt in allen wesentlichen Teilen mit dem in den Figuren 1 - 3 sowie 5- 8 dargestellten Ausführungsbeispiel überein, so daß gleiche Teile mit gleichen, um jeweils 100 höheren Bezugszeichen versehen sind. Der Stutzen 124 ist einstückig mit dem Oberboden 114 des Fasses im Spritzgießverfahren hergestellt. Die Durchbrechungen 160 in dem in das Faßinnere hineinragenden Abschnitt des Stutzens 124 sind als zum inneren Stirnende desselben hin offene Ausnehmungen ausgebildet.

Die Erfindung ist anwendbar unabhängig davon wie das Faß hergestellt wird. So ist es möglich, das Faß durch Extrusions-Blasformen herzustellten, wobei die Entleerungsöffnung(en) in der Schließebene der Blasform und somit in der Schweißnaht liegen kann, bzw. können, durch die der Vorformling, aus dem Faß geblasen worden ist, mittels Schweißen verschlossen wurde. Es ist aber auch möglich, zumindest eine der Offnungen außerhalb der Schweißnaht, dieser gegenüber z. B. um 90 Grad versetzt, anzuordnen.

Bei der Ausführungsform gemäß Fig. 4 werden die Böden des Fasses im Spritzgießverfahren hergestellt und durch Schweißen mit dem eigentlichen Faßkörper, der entweder durch Extrudieren oder durch Blasformern hergestellt sein kann, verbunden.

## Patentansprüche

1. Faß aus thermoplastischem Kunststoff, das an seinem Oberboden mit wenigstens einer durch ein mit Gewinde versehenes Stutzenteil begrenzten Öffnung versehen ist, wobei das Stutzenteil in einer muldenförmigen Vertiefung des Oberbodens angeordnet und mittels eines Schraubstopfens oder einer Kappe verschließbar ist und zumindest teilweise in das Innere des Fasses hineinragt, dadurch gekennzeichnet, daß das Stutzenteil (24) an seinem Abschnitt, welcher in das Innere des Fasses (10) hineinragt, mit wenigstens einer Durchbrechung (60) versehen ist.

2. Faß nach Anspruch 1, dadurch gekennzeichnet, daß die Durchbrechung(en) (60) an ihrer dem Oberboden (14) des Fasses (10) zugekehrten Seite mit der inneren Begrenzung des die muldenförmiqe Vertiefung (20) begrenzenden Bodenbereich abschließt bzw. abschließen.

3. Faß nach Anspruch 1 oder 2, dadurch gekennzeichnet, daß mehrere Durchbrechungen (60) über den Umfang des Stutzenteils verteilt angeordnet sind.

4. Faß nach Anspruch 1, dadurch gekennzeichnet, daß die Durchbrechung(en) (160) zum innerhalb des im Faßinneren befindlichen stirnseitigen Ende des Stutzenteiles hin offen ist bzw. sind.

5. Faß insbesondere nach einem der vorhergehenden Ansprüche, dadurch gekennzeichnet, daß der Oberboden (14) im Bereich der muldenförmigen Vertiefung (20) mit einem in das Faßinnere vorstehenden schwellenartigen Vorsprung (42) versehen ist, dessen Verlauf der Kontur der muldenförmigen Vertiefung (20) angepaßt ist.

6. Faß nach Anspruch 5, dadurch gekennzeichnet, daß der schwellenförmige Vorsprung (42) an der muldenförmigen Vertiefung (20) entlang deren äußerer Begrenzung verläuft.

7. Faß nach Anspruch 5 dadurch gekennzeichnet, daß der innere schwellenförmige Vorsprung (42) das Stutzenteil (24) allseits mit Ausnahme der dem Außenrand des Fasses zugekehrten Begrenzung der muldenförmigen Vertiefung ( 20) umgibt.

8. Faß insbesondere nach einem der vorhergehenden Ansprüche, dadurch gekennzeichnet, daß die beiden seitlichen Begrenzurgen (48, 50) der muldenförmigen Vertiefung in Richtung auf den Rand des Fasses einen größer werdenden Abstand voneinander aufweisen.

9. Faß nach Anspruch 8, dadurch gekennzeichnet, daß das Ausmaß der Erweiterung der muldenförmsprüche, dadurch gekennzeichnet, daß die außerhalb des Fasses (10) befindliche obere Stirnfläche des Stutzenteiles (24) und/oder die obere Begrenzungsfläche eines in das Stutzenteil eingeschraubten Verschlußstopfens in der Ebene des Oberbodens des Fasses liegt bzw. liegen.

11. Faß nach einem der vorhergehenden Ansprüche, dadurch gekennzeichnet, daß an einem extrusionsblasgeformten Faß (10) das Stutzenteil (24) im Bereich einer am Oberboden (14) befindlichen Öffnung durch Schweißen oder Kleben angebracht ist.
